# FASCICULE DE BREVET EUROPEEN

(11) **EP 0 479 641 B1**
(45) Date de publication et mention de la délivrance du brevet: **06.04.1994**
(21) Numéro de dépôt: 91402524.2
(22) Date de dépôt: 23.09.1991
(51) Int. Cl.: F25C 3/04

(54) **Perfectionnement aux abris pour installations d'enneigement automatique**
Schutzraum für Schnee-Erzeugungsautomaten
Shelter for automatic snow-making systems

(30) Priorité: 03.10.1990 FR 9012378
(43) Date de publication de la demande: 08.04.1992
(73) Titulaire: YORK FRANCE S.A., F-44473 Carquefou Cédex (FR)
(72) Inventeur: Pergay, Bernard, F-69110 Sainte Foy les Lyon (FR); Steinmetz, Alain, F-44800 Saint Herblain (FR)
(74) Mandataire: Phélip, Bruno

(56) Documents cités:
- FR-A- 2 573 854
- FR-A- 2 623 276
- US-A- 2 694 454

## Description

La présente invention concerne les abris destinés à protéger les installations d'enneigement automatique et, plus particulièrement, les éléments de ces installations qui sont situés sur le site, et qui réalisent la liaison entre le ou les canons à neige et la ou les conduites servant à les alimenter en eau et, selon le type de canon, en air comprimé.

Ces abris ont essentiellement pour but de protéger l'appareillage qui permet l'alimentation et le contrôle du ou des canons à neige. Cet appareillage est notamment décrit dans le document FR-A-2 573 854 et un modèle d'abri est décrit dans le document FR-A-2 623 276.

Ces abris sont disposés tous les 30 à 50 mètres environ, selon les nécessités, et ils peuvent être enterrés dans des tranchées.

Les abris actuellement utilisés comportent un soubassement en béton qui nécessite des travaux sur site. Ces travaux de maçonnerie sont relativement longs ; dans tous les cas, ils nécessitent le déplacement de matériaux et requièrent une main-d'oeuvre importante.

La présente invention a pour but de simplifier la mise en oeuvre sur le terrain par une utilisation d'ensembles finis, légers, qui suppriment toute maçonnerie sur sites.

L'invention a encore pour but de standardiser ce type d'abri et de le rendre conforme aux principales exigences en matière de dimension, d'isolation thermique, de solidité et d'étanchéité. L'abri selon l'invention permet également de laisser sur site, en permanence, la vanne d'alimentation du canon à neige.

L'abri selon l'invention se présente sous la forme d'un caisson monobloc préfabriqué renfermant les appareillages de connexion et de contrôle de l'alimentation du canon ; cet abri est directement posé sur au moins une conduite et il comporte d'une part, sur son fond, au moins une rainure qui permet de le caler sur ladite conduite et, d'autre part, des moyens d'ancrage pour des organes de liaison coopérant avec ladite conduite.

Selon une disposition préférentielle de l'invention, les organes d'arrimage sont constitués de sangles qui permettent la réalisation d'une liaison rapide et durable entre l'abri et au moins une conduite d'alimentation ; ces sangles sont fixées sur l'abri au moyen de boucles aménagées à la périphérie inférieure dudit abri.

L'abri selon l'invention est réalisé en matériau plastique du genre polyéthylène, obtenu par rotomoulage.

Cet abri comporte des renforts disposés à sa partie supérieure et à sa partie inférieure, en forme de ceinture, reliés par boulonnage à une structure interne qui sert au positionnement des différents organes enfermés dans l'abri, ainsi qu'au renforcement dudit abri.

L'utilisation d'un matériau comme le polyéthylène permet notamment une adaptation de l'abri sur le site et en particulier un perçage plus commode des orifices nécessaires, d'une part, au raccordement sur les conduites d'alimentation et, d'autre part, au passage des câbles de puissance et de dialogue.

L'abri selon l'invention comporte encore, à sa partie supérieure, un renfort en forme de bossage, pour le passage d'au moins une perche de soutènement de canon à neige. Cette perche comporte des moyens d'ancrage sur les rails internes, lesquels moyens permettent sa fixation dans une position verticale quelque soit l'inclinaison de l'abri lorsqu'il est fixé sur la ou les conduites d'alimentation.

L'abri selon l'invention comporte encore un trou d'homme obturé par un couvercle muni de charnières du type en câble revêtu d'un matériau genre nylon, pour simplifier le montage et surtout le rendre plus fiable.

Afin d'éviter l'intrusion dans l'abri, le couvercle peut être muni d'une serrure inviolable.

L'invention sera encore illustrée, sans être aucunement limitée, par la description suivante d'un mode de réalisation particulier donné à titre d'exemple et représenté sur les dessins annexés, dans lesquels :
- la figure 1 est une vue générale schématique de face, d'un abri selon l'invention, positionné sur des conduites,dans une tranchée ;
- la figure 2 est une vue de côté, en coupe, de l'abri selon l'invention ;
- la figure 3 est une vue de dessus de l'abri seul ;
- la figure 4 représente la ceinture disposée à la partie inférieure de l'abri, servant notamment à l'ancrage de ce dernier sur les conduites d'air et d'eau.

Tel que représenté sur les figures, l'abri se présente sous la forme d'un parallélépipède réalisé en matériau plastique du genre polyéthylène, moulé par rotomoulage. L'encombrement de ce parallélépipède est voisin de celui d'un cube d'un volume de l'ordre de 1 m³. Un abri de ce type doit pouvoir supporter sans dommage des températures allant de -25°C à + 40°C.

Cet abri comporte, d'une manière générale, des dépouilles de démoulage, des arrondis de renforcements, des rayons minimum et limitation des prises en gel liés au procédé de fabrication.

Cet abri est notamment constitué d'un plancher ou fond 1 qui comporte des logements servant à le positionner sur la ou les tuyauteries bordant la piste. Ce fond 1 comporte des rainures longitudinales formant un logement central 2 pour la tuyauterie d'eau 3 et deux logements latéraux 4 et 5 pour la tuyauterie d'air 6 qui peut se situer d'un côté ou de l'autre de la tuyauterie d'eau selon le cas, alternée éventuellement avec un drain principal 6' d'eau de vidange.

Le logement 2 consiste en une rainure qui s'étend sur toute la longueur du fond 1 ; cette rainure a une section trapézoïdale qui permet de caler le fond 1 sur la conduite 3. Les logements 4 et 5 consistent en des rainures aménagées dans les angles inférieurs de l'abri, entre le fond 1 et les parois latérales 7 et 8 ; le fond de ces logements en rainures se situe sensiblement dans un même plan.

On remarque, à la partie inférieure de ces parois latérales 7 et 8, au-dessus des logements 4 et 5, une ceinture 9, métallique, représentée en détail figure 4. Cette ceinture 9 est réalisée en deux parties égales et symétriques ; elle renforce la partie inférieure de l'abri et elle est disposée dans un décrochement 10 aménagé à la partie inférieure des quatre côtés de l'abri.

Cette ceinture 9 est doublée, intérieurement, au moyen de rails 11 positionnés à l'intérieur de l'abri ; la solidarisation de la ceinture 9 sur les rails 11 s'effectue par boulons ou rivets.

La ceinture 9, figures 1 et 4, a une section en U ouvert sur l'extérieur. On remarque des boucles 12 soudées entre les ailes supérieures et inférieures de la ceinture 9. Ces boucles 12 servent d'ancrage aux sangles 13 et 14, représentées figures 1 et 2, qui assurent le serrage et la fixation de l'abri sur les conduites 3 et 6.

Les boucles 12 sont en forme de tige métallique conformée en trapèze ; elles sont fixées sur les faces avant et arrière de la ceinture 9 c'est-à-dire sur les faces qui se situent au-dessus des conduites 3, 6 et 6'. A noter que l'abri peut être fixé sur la seule conduite d'eau 3 en l'absence de conduite d'air. Le réglage de l'assiette se fera par un calage entre le fond et le sol.

L'abri comporte également, à sa partie supérieure, logée dans un décrochement 15 identique au décrochement inférieur 10, une deuxième ceinture 16 à section en U, doublée intérieurement par des rails 17 ; ces rails 17 sont également fixés, à travers les parois de l'abri, au moyen de boulons ou rivets. Cette ceinture 16 se situe dans un plan parallèle au plan de la ceinture inférieure 9. La ceinture supérieure 16 est réalisée également en deux parties égales et symétriques.

Les rails internes 11 et 17 ont une section en U à bords refermés. Ces rails 11 et 17 permettent notamment de fixer l'appareillage et, en particulier, comme représenté figure 1, le fourreau 18 qui sert de soutien et de guidage à la perche 19 à l'extrémité de laquelle est fixé un canon à neige 20. Cette perche est verrouillée
sur le fourreau par tout moyen approprié. Le fourreau 18 est ancré à son extrémité inférieure sur le rail interne 11, au moyen d'un boulon 21 dont la tête est bloquée dans le rail 11. On remarque, à la partie supérieure du fourreau, figures 1 et 2 et dans l'encadré de la figure 1, un plat 22 soudé latéralement, et muni d'une lumière 23 qui permet le passage d'un boulon 24 dont la tête est prisonnière du rail supérieur intérieur 17. L'inclinaison du fourreau 18 peut être réglée, grâce à la lumière 23, pour permettre un positionnement vertical de la perche 19 quelle que soit la pente des conduites d'eau et d'air. Le montage du fourreau 18 sur les rails 11 et 17, en coopération avec les ceintures 9 et 16, lui procure une bonne résistance mécanique, nécessaire compte-tenu des efforts et réactions engendrés par le canon 20 et par les effets du vent, de la neige et de la glace.

On peut positionner, selon les besoins, sur un même abri, deux canons à neige 20 soutenus, de part et d'autre de l'abri, par des fourreaux 18 fixés latéralement au moyen de rails internes 11 et 17.

La perche 19 traverse le plafond 25 de l'abri dans une zone renforcée par un bossage 26. Ce bossage 26 s'étend transversalement sur tout le plafond 25. Il comporte, figure 3, de chaque côté de son plat supérieur 27, des amorces d'orifices 28 destinées au passage des perches 19 de soutènement des canons à neige.

Le plafond 25 comporte encore des orifices 29 pour le passage des tuyauteries flexibles 30 servant à l'alimentation du ou des canons. Un joint en forme de rondelle souple est interposé entre le plafond 25 et la tuyauterie 30. Ces orifices 29 se situent sensiblement au centre du plafond 25, disposés sur une même ligne transversale.

Le plafond 25 comporte encore un trou d'homme 31, pour permettre l'accès à l'intérieur de l'abri, en vue de réaliser le montage des différents composants ainsi que leur branchement. Ce trou d'homme 31 est recouvert par un couvercle 32. Ce couvercle 32 est relié à la paroi
latérale du trou d'homme au moyen d'un câble 33 revêtu de plastique, formant une sorte de laçage de façon à éviter les inconvénients classiques des charnières métalliques.

On a représenté, figure 2, des boîtiers 34, 35 de branchements électriques, ainsi que la vanne 36 qui commmande l'alimentation du canon à neige 20.

La vanne 36 est connectée aux conduites d'air 6 et d'eau 3 par des manchettes de piquage 38 et 39. Ces manchettes de piquage traversent le fond 1 de l'abri. De préférence, le trou de la manchette d'eau 38 est réalisé avant le montage de l'abri sur les conduites ; le trou de la manchette de piquage d'air 39 est réalisé de préférence sur le site.

De la même façon, des orifices 40 disposés dans le fond de l'abri, pour sa vidange, sont réalisés sur site, et ces orifices 40 sont reliés au drain principal 6' par des tuyauteries souples.

On remarque encore, disposés sensiblement à mi-hauteur de l'abri, dans les angles, des manchons cylindriques 41. Ces manchons cylindriques 41 permettent, par exemple, le passage des câbles de liaison 42 des différents branchements électriques de l'abri avec les réseaux électriques de la piste.

L'assemblage de l'abri sur les conduites 3 et 6 s'effectue très rapidement au moyen des sangles 13, 14 et d'un simple outil tenseur de cerclage. Les sangles sont de préférence réalisées en fibres polyester.

Les différents branchements ou connections s'effectuent également rapidement, soit par des orifices déjà prévus, soit par des prévisions d'orifices ou même par un découpage de la paroi de l'abri réalisé à cette fin en un matériau plastique facilement découpable.

La structure de l'abri, de forme sensiblement cubique, munie de ceintures 9 et 16 en forme de frette, permet également de résister à de fortes sollicitations extérieures comme des poussées de terre. Les endommagements accidentels occasionnés par le passage de chenillettes ou engins de damage sur la partie supérieure de l'abri peuvent être éliminés par la pose d'un nouveau capot supérieur emboîté et riveté sur la structure monobloc existante. Par ailleurs, un tel abri peut être réalisé aisément dans une teinte qui permet son intégration dans le paysage, c'est-à-dire une teinte verdoyante ou de couleur roche par exemple.

## Revendications

1. Abri pour installations d'enneigement automatique, bordant les pistes de ski et la ou les conduites servant à alimenter les canons à neige, lequel abri renferme les appareillages de connexion et de contrôle de l'alimentation desdits canons à neige, caractérisé en ce qu'il consiste en un caisson préfabriqué posé sur au moins une desdites conduites, lequel caisson comporte, d'une part, aménagée sur son fond (1), au moins une rainure permettant de le caler sur ladite conduite et, d'autre part, des moyens qui permettent de l'ancrer par l'intermédiaire d'organes de liaison, sur ladite conduite.

2. Abri pour installations d'enneigement selon la revendication 1, caractérisé en ce que le fond comporte des boucles (12) servant d'ancrage à des organes de liaison en forme de sangles (13, 14), lesquelles sangles sont disposées autour de l'une au moins des conduites d'air et d'eau (6 et 3) respectivement.

3. Abri pour installations d'enneigement, selon la revendication 2, caractérisé en ce qu'il comporte, à sa partie inférieure, une ceinture (9) métallique qui sert de renfort pour la partie inférieure de l'abri, et qui est munie des boucles (12), sur les faces avant et arrière de l'abri, pour l'ancrage des sangles (13, 14).

4. Abri pour installations d'enneigement selon la revendication 3, caractérisé en ce qu'il comporte, à sa partie supérieure, une ceinture (16) servant également de renfort, disposée dans un plan parallèle au plan de la ceinture inférieure (9), lesquelles ceintures (9 et 16) sont doublées, intérieurement, par des rails (11) et (17) respectivement, et reliées à ces rails, à travers les parois de l'abri, au moyen de boulons ou rivets.

5. Abri pour installations d'enneigement selon la revendication 4, caractérisé en ce qu'il comporte, solidaire des rails (11 et 17), un fourreau (18) servant de soutien et de guidage à une perche (19) sur laquelle est fixé un canon à neige (20).

6. Abri pour installations d'enneigement selon la revendication 5, caractérisé en ce que le fourreau (18) comporte, à sa partie supérieure, un plat (22) qui est soudé latéralement et qui est muni d'une lumière (23) qui permet un réglage de son inclinaison en fonction de la pente des conduites d'eau et d'air.

7. Abri pour installations d'enneigement selon l'une quelconque des revendications 5 ou 6, caractérisé en ce qu'il comporte, à sa partie supérieure, aménagée sur son plafond (25), une zone renforcée en forme de bossage (26), munie d'orifices permettant le passage de la perche (19) du canon à neige.

8. Abri pour installations d'enneigement selon l'une quelconque des revendications 1 à 7, caractérisé en ce qu'il comporte, aménagé dans son plafond (25), un trou d'homme (31) surmonté d'un couvercle (32) fixé au moyen d'un câble (33) revêtu.

9. Abri pour installations d'enneigement selon l'une quelconque des revendications 1 à 8, caractérisé en ce qu'il est constitué d'un caisson monobloc en matériau du genre polyéthylène, obtenu par rotomoulage.

10. Abri pour installation d'enneigement selon l'une quelconque des revendications 1 à 9, caractérisé en ce qu'il comporte, disposés à mi-hauteur, des manchons cylindriques (41) permettant le passage des câbles de liaison des différents branchements électriques.

## Patentansprüche

1. Schutzraum für Schnee-Erzeugungsautomaten, welche längs der Skipisten angeordnet sind, wobei die Leitung oder Leitungen, zum Speisen der Schneekanonen dienen, welcher Schutzraum die Anschluß- und Kontrolleinrichtungen der Speisung der genannten Schneekanonen einschließt, dadurch gekennzeichnet, daß er aus einem Behälter besteht, welcher vorzugsweise auf wenigstens eine der genannten Leitungen gestellt ist, welcher Behälter einerseits wenigstens eine auf seinem Boden (1) angeordnete Rinne aufweist, welche ein Verkeilen auf der genannten Leitung ermöglicht, und andererseits Mittel, welche es ermöglichen, ihn vermittels Verbindungselementen auf der genannten Leitung zu verankern.

2. Schutzraum für Schnee-Erzeugungsautomaten nach Anspruch 1, dadurch gekennzeichnet, daß der Boden Schnallen (12) umfaßt, welche als Verankerung an den Verbindungelementen in Form von Gurten (13,14) dienen, welche Gurten um jeweils wenigstens eine der Luft- und Wasserleitungen (6 und 3) gelegt sind.

3. Schutzraum für Schnee-Erzeugungsautomaten nach Anspruch 2, dadurch gekennzeichnet, dass er an seinem unteren Teil eine umlaufende metallische Leiste (9) aufweist, welche als Verstärkung für den unteren Teil des Schutzraumes dient und welcher mit Schnallen (12) an den Vorder- und Rückseiten des Schutzraumes, zur Verankerung der Gurten (13,14), versehen ist.

4. Schutzraum für Schnee-Erzeugungsautomaten nach Anspruch 3, dadurch gekennzeichnet, dass er an seinem oberen Teil eine umlaufende Leiste (16) aufweist, welche ebenfalls der Verstärkung dient und welche auf einer zur Ebene der unteren Leiste (9) parallelen Ebene liegt, welche Leisten (9 und 16) innen durch Schienen (11 und 17) gepaart sind und mit diesen Schienen durch die Wände des Schutzraumes hindurch mit Bolzen oder Nieten verbunden sind.

5. Schutzraum für Schnee-Erzeugungsautomaten nach Anspruch 4, dadurch gekennzeichnet, daß er gemeinsam mit den Schienen (11 und 17) eine Hülse (18) umfaßt, welche zur Unterstützung und Führung für eine Stange (19) dient, an welcher eine Schneekanone (20) fixiert ist.

6. Schutzraum für Schnee-Erzeugungsautomaten nach Anspruch 5, dadurch gekennzeichnet, daß die Hülse (18) an ihrem oberen Teil eine Platte (22) aufweist, welche seitlich verschweißt ist und mit einem Langloch (23) versehen ist, welches eine Regelung seiner Neigung als Funktion des Gefälles der Wasser- und Luftleitungen erlaubt.

7. Schutzraum für Schnee-Erzeugungsautomaten nach Anspruch 5 oder 6, dadurch gekennzeichnet, daß er an seinem oberen Teil, an seinem Plafond (25) angeordnet, eine in Form eines Höckers (26) verstärkte Zone aufweist, welche mit Löchern versehen ist, welche den Durchgang der Stange (19) der Schneekanone ermöglichen.

8. Schutzraum für Schnee-Erzeugungsautomaten nach einem der Ansprüche 1 bis 7, dadurch gekennzeichnet, daß er am Plafond (25) angeordnet ein Mannloch (31) aufweist, welches von einer Abdeckhaube (32), welche mit Hilfe eines Seils (33) fixiert ist, überlagert ist.

9. Schutzraum für Schnee-Erzeugungsautomaten nach einem der Ansprüche 1 bis 8, dadurch gekennzeichnet, daß er aus einem einstückigen Behälter gebildet ist, welcher aus Polyethylenartigem Material durch ein Schleuderverfahren erhalten wurde.

10. Schutzraum für Schnee-Erzeugungsautomaten nach einem der Ansprüche 1 bis 9, dadurch gekennzeichnet, daß er auf halber Höhe angeordnete, zylindrische Stutzen (41) aufweist, welche den Durchgang der Verbindungskabel der verschiedenen elektrischen Zweigleitungen ermöglichen.

## Claims

1. Shelter for automatic snow-making systems, bordering the ski runs and the duct(s) used for supplying the snow cannons, said shelter containing the connection and control facilities for supplying said snow cannons, characterised in that it consists of a premanufactured casing placed on at least one of said ducts, said casing comprising, on the one hand, arranged on its bottom (1) at least one groove enabling it to rest on said duct and, on the other, means allowing to anchor it via linkage units, onto said duct.

2. Shelter for automatic snow-making systems according to claim 1, characterised in that the bottom comprises buckles (12) used for anchoring linkage units in the form of straps (13, 14), said straps being arranged around at least one of said air and water ducts (6 and 3), respectively.

3. Shelter for automatic snow-making systems according to claim 2, characterised in that it contains, in its bottom part, a metal belt (9) used for reinforcing the lower section of the shelter and which is fitted with buckles (12), on the front and rear faces of the shelter, for anchoring the straps (13, 14).

4. Shelter for automatic snow-making systems according to claim 3, characterised in that it contains, in its upper part, a belt (16) also used for reinforcement purposes, arranged in a plane parallel to that of the lower belt (9), said belts (9 and 16) being doubled innerly by rails (11 and 17) respectively, and connected to these rails through the panels of the shelter, using bolts or rivets.

5. Shelter for automatic snow-making systems according to claim 4, characterised in that it contains, connected to the rails (11 and 17) a sheath (18) used for supporting and guiding a pole (19) onto which a snow cannon has been fixed (20).

6. Shelter for automatic snow-making systems according to claim 5, characterised in that the sheath (18) contains, in its upper part, a flat section (22) welded on the side and fitted with a sight (23) enabling adjustment of its inclination with respect to the pitch of the water and air ducts.

7. Shelter for automatic snow-making systems according to any claim 5 or 6, characterised in that it contains in its upper part, arranged on its ceiling (25) a boss-shaped reinforced area (26), exhibiting holes enabling the passage of the snow cannon pole (19).

8. Shelter for automatic snow-making systems according to any of claims 1 to 7, characterised in that it contains, arranged on its ceiling (25) a manhole (31), covered with a lid (32) fastened using a shielded cable (33).

9. Shelter for automatic snow-making systems according to any of claims 1 to 8, characterised in that it consists of a monoblock casing made of polyethylene-type material, obtained by revolving-moulding.

10. Shelter for automatic snow-making systems according to any of claims 1 to 9, characterised in that it contains, arranged halfway up, cylindrical sleeves (41) enabling to run the connection cables of the various electric supplies.
